# EUROPÄISCHE PATENTANMELDUNG

(11) **EP 0 401 697 A2**
(43) Veröffentlichungstag der Anmeldung: **12.12.1990**
(21) Anmeldenummer: 90110457.0
(22) Anmeldetag: 01.06.1990
(51) Int. Cl.: H05B 6/66, H02M 3/28, G01S 7/42

(54) **Schaltnetzteil zum Betreiben eines Magnetrons**

(30) Priorität: 05.06.1989 DE 3918299
(71) Anmelder: VOGT electronic Aktiengesellschaft, D-94128 Obernzell (DE)
(72) Erfinder: Hartmann, Uwe, Ing.grad., D-8391 Untergriesbach (DE); Mai, Udo, D-8391 Untergriesbach (DE)
(74) Vertreter: Hieke, Kurt

(57) **Zusammenfassung**

Es wird ein Schaltnetzteil für ein Magnetron beschrieben, das eine stetige Leistungsregelung bei erhöhtem Wirkungsgrad ohne Rückwirkungen auf das Netz erlaubt.

## Beschreibung

Magnetrons werden vorzugsweise in Mikrowellenöfen für die Garung oder Erwärmung von Speisen bzw. Getränken, sowie zum Auftauen tiefgekühlter Kost eingesetzt. Der Vorteil dieser modernen Art der Zubereitung ist der geringe Zeitaufwand und eine gewisse Wirtschaftlichkeit. Die Wirtschaftlichkeit besteht aber nur deshalb, weil ausschließlich das Gargut, nicht aber Töpfe, Pfannen, Herdplatte usw., aufgeheizt werden. Das Magnetron selbst hat einen schlechten Wirkungsgrad (ca. 50 %). Der Wirkungsgrad steigt jedoch mit dem Anodenstrom. Bei dem maximal zulässigen Wert (z. Zt. 1,2A) können theoretisch etwa 70% erreicht werden.

Aufgabe der Erfindung ist es, diesem theoretischen Wert unter der Berücksichtigung der gesetzlichen Vorschriften bezüglich Oberwellenbildung auf der Netzversorgungsleitung (VDE 0838, Teil 2) sehr nahe zu kommen.

Erfindungsgemäß wird diese Aufgabe durch die im Patentanspruch 1 genannten Merkmale gelöst.

Durch diese Maßnahme wird erreicht, daß die durch das Schaltnetzteil erzeugten Anodenstrompulse immer und unabhängig von der Netzaugenbilcksspannung maximale Amplitude aufweisen. Der Einfluß der Netzaugenblicksspannung beschränkt sich nur auf das Tastverhältnis.

### Prinzipielle Funktionsbeschreibung:

Bild 1 zeigt das Gesamtschaltbild eines Schaltnetzteiles für eine Ausgangsleistung von ca. 300W. Die Bilder 2a bis 2k geben eine Übersicht über die Strom- und Spannungsverhäntisse in der Ausgangsstufe.

In Abhängigkeit der Netzspannung (190V∼, 220V∼ und 264V∼) ist jeweils für eine halbe Netzperiode die Netzspannung (Bild 2a) und die Stromaufnahme (Bild 2b) dargestellt. Als Pakete sind Kollektorstrom und Strom durch die Diode DF, sowie die Kollektorspannung in den Abbildungen 2c, d und e wiedergegeben. Die Paketbreite (prozentualer Anteil der Gesamtstromflußzeit) wird im Betrieb mit maximaler Leistung nur durch die Netzaugenblicksspannung bestimmt. Im Vorheizbetrieb wird sie zusätzlich durch die Rampenspannung an CR begrenzt. Im Normalbetrieb erreicht die Rampenspannung (Bild 2f) nicht die Abschaltschwelle von D8 (5,6V). In den weiteren Bildern unter 2 sind Zeitlupendarstellungen für die Fälle der Netzaugenblickspannungen 70V und 370V (264V x √2) dargestellt.

Die Endstufe arbeitet im Sperrwandler-, Durchflußwandler- und Paketbetrieb. Die Freilaufzeit ist abgestimmt (Resonanzkreis: CF|| Speicherinduktivität). Die Freilauffrequenz ist etwa 2kHz, d. h. die Freilaufzeit ist ca. 12 µs (Halbsinus). Die Kollektor spannung ist auf 800 V konstant gehalten.

Die Leitzeit des Transistors T1 ist in Abhängigkeit der Netzaugenblicksspannung unterschiedlich (etwa 45 µs bei 70V und 6 µs bei 370 V).

Ziel ist es, daß der Kondensator CF in der Freilaufphase unabhängig von der Netzaugenblickspannung immer gleichgroße Energiezufuhr erhält. Der Kondensator bekommt Energie nach dem Abschalten des Transistors T1 aus der Speicherspule und der Netzspannung. Um den Einfluß der Netzeffectiv- und der Netzaugenblickspannung zu beseitigen, wird der dem Kollektorstrom proportionalen Spannung an Rref eine der Netzspannung proportionale Spannung addiert und an den Komparator 4 gelegt. (Für die Netzeffektivspannung: R11, C10 und R5, für die Netzaugenblicksspannung: D10 und R4). Es wird erreicht, daß der Kollektorstrom umgekehrtproportional der Netz- und Netzaugenblicksspannung moduliert wird (Bild 2c) und daß die Spannung an CF konstant ist (Bilder 2e und 2g). Damit ist wunschgemäß auch der Anodenspitzenstrom konstant. Die Bilder 2g bis 2k verdeutlichen, daß das Pulspausenverhältnis in Abhängigkeit der Netzspannung stark moduliert ist, so daß die Netzstromaufnahme nach VDE 0838, Teil 2, nahezu sinusförmig ist (Bild 2b).

Zur Lösung dieser Aufgabe kann natürlich auch die Abschaltreferenzspannung (UL) netzspannungsmoduliert werden.

Der Transistor T1 ist immer abgeschaltet (Treibereingang = high):
- wenn die Spannung an Rref (∼ Kollektorstrom) zuzüglich der Spannung durch D10 und R4 (∼ der Netzaugenblicksspannung) zuzüglich der Spannung der R11, C10 und R5 (∼ der Netzeffektivspannung) ≧ UL (mit Potentiometer P einstellbare Referenzspannung) ist.
(Funktion: Komparator 4)
- wenn die augenblickliche Netzspannung an CL ≦ 70V beträgt.
(Funktion: Komparator 1, D1)
- wenn die Treiberspannung ≦ 10V ist.
(Funktion: D7, R7, T2 und D6)
- wenn die Rampenspannung an CR ≧ 5,6V (UD8) ist. Dieser Betrieb ist nur während der Vorheizzeit (und im Fehlerfall) gegeben.
(Funktion: Komparator 2, D2)
- während der Freilaufphase
(Funktion: Dg, Rg, Komparator 3, D3)
- während der Sperrphase des Transistors im Optokopper (ausgeschalteter Zustand)
(Funktion: D5, R 15 und Optokoppler)

Wie erwähnt, ist die Frequenz abhängig von der Netzaugenblicksspannung. Eine Periode besteht aus den Zeiten:
Einschaltzeit, Freilaufzeit und Stromzeit durch die Energierücklieferdiode DF.

Die Einschaltzeit variiert zwischen 6 µs und 45 µs. Die Freilaufzeit ist konstant 12 µs lang. Die Stromflußzeit durch DF ist während der Vorheizzeit fast genauso lang wie die Einschaltzeit. Während dieser Zeit wird abzüglich der Heizenergie die geasmte gespeicherte Energie - nachdem sie an CF wieder in die Speicherindutkvität übergegangen ist - über DF in CL zurückgeliefert. Im Normalbetrieb ist nur ein kleiner Rest von Energie übrig (Bilder 2g und 2h), da fast die gesamte Energie dem Magnetron abgegeben wird. Die Stromflußzeit von DF ist nur ca. 3 µs. Die Gesamtperiodenzeit des Normalbetriebes (TE + TF + TDF) schwankt zwischen 20 µs und 59 µs. Das entspricht einer Frequenzvariation von 50kHz bis 17kHz im Normalbetrieb. Im Vorheizbetrieb liegt sie zwischen ca. 12kHz und 38kHz.

### Die Stromspeisung des Magnetrons:

Die Spannung an der lose gekoppelten Hochspannungswicklung beträgt ohne Last konstant 8 kVss.

In Abhängigkeit der Transistorleitzeit (T1) ist der positive Anteil dieser Spannung unterschiedlich. Die Klemmschaltung (CM1 und DK1) legt diesen Anteil an Masse, so daß negativ gerichtete Pulsspannungen konstanter Amplitude entstehen (-8kVss).

Wegen seiner Kennlinie (sie entspricht einer 4kV-Zenerdiode) begrenzt das Magnetron nach der Anheizzeit die Spannung auf -4kVss. Die konstante EMK erlaubt eine Dimensionierung der Streuinduktivität, die den Anodenstrom auf seinen maximal zulässigen Wert begrenzt. Hierdurch wird ein Optimum an Wirkungsgrad erzielt.

Leistungssteuerungen können durch Änderungen der Pausenzeiten erreicht werden. Der gute Wirkungsgrad bleibt dadurch unbeeinflußt.

## Patentansprüche

1. Schaltnetzteil zum Betreiben eines Magnetrons, das im Current-mode-Durchfluß- sowie im Sperrwandlerbetrieb arbeitet, das durch einen Resonanzkreis eine feste Freilaufzeit aufweist, wobei die während der Durchflußzeit nicht entnommene Energie wieder in den Ladekondensator zurückgespeichert wird, **dadurch gekennzeichnet**, daß das Netzteil innerhalb des größten Teiles (≧ 80% auch bei Unterspannung) einer Netzperiode arbeitet und daß der Ladestrom der Speicherinduktivität nicht konstant gehalten wird, sondern umgekehrt proportional zur Netzaugenblicksspannung moduliert wird, um den direktproportionalen Ladestrom, hervorgerufen durch die Netzaugenblicksspannung, während der Freilaufzeit zu kompensieren.

2. Schaltnetzteil nach Anspruch 1, **dadurch gekennzeichnet**, daß der Ladestrom der Speicherinduktivität umgekehrt proportional der effektiven Netzspannung innerhalb des Netzregelbereiches derart gesteuert wird, daß die unterschiedliche Paketbreite bei unterschiedlichen Netzspannungen kompensiert wird.
